# EUROPÄISCHE PATENTSCHRIFT

(11) **EP 3 290 225 B1**
(45) Veröffentlichungstag und Bekanntmachung des Hinweises auf die Patenterteilung: **29.01.2020**
(21) Anmeldenummer: 17001359.3
(22) Anmeldetag: 08.08.2017
(51) Int. Cl.: B42D 25/47

(54) **SICHERHEITSELEMENT MIT MEHREREN SICHERHEITSMERKMALEN**
SECURITY ELEMENT WITH A PLURALITY OF SECURITY FEATURES
ELEMENT DE SECURITE AVEC UNE PLURALITE DE CARACTERISTIQUES DE SECURITE

(30) Priorität: 01.09.2016 DE 102016010616
(43) Veröffentlichungstag der Anmeldung: 07.03.2018
(73) Patentinhaber: Giesecke+Devrient Currency Technology GmbH, 81677 München (DE)
(72) Erfinder: Teufel, Björn, 83700 Weißach (DE); Dorff, Giselher, 83607 Holzkirchen (DE)

(56) Entgegenhaltungen:
- EP-A1- 2 578 414
- WO-A1-2014/028031

## Beschreibung

Die Erfindung betrifft Verfahren zur Herstellung eines Sicherheitselements für Sicherheitspapiere, Wertdokumente oder dergleichen, das ein transparentes oder transluzentes Substrat aus einer Kunststofffolie aufweist, wobei auf das Substrat eine metallische oder optisch variable Beschichtung aufgebracht ist.

Ein Sicherheitselement mit einem Substrat, auf das eine optisch variable Beschichtung in Form eines interferenzfähigen, mehrschichtigen Aufbaus aufgebracht ist, ist beispielsweise aus der WO 2005/108110 A1 oder der WO 2005/038136 A1 bekannt. Hierbei besteht der interferenzfähige, mehrschichtige Aufbau aus einer Reflexionsschicht, einer dielektrischen Schicht und einer teildurchlässigen Schicht, wobei die dielektrische Schicht zwischen der Reflexionsschicht und der teildurchlässigen Schicht angeordnet ist. Ein derartiges Sicherheitselement wird aufgrund seiner Wirkungsweise auch als Dünnfilmschicht-Interferenzschicht-Aufbau oder als Color-Shift-Element bezeichnet.

Das Dokument EP 2 578 414 A1 offenbart ein:
Verfahren zur Herstellung eines Sicherheitselements für Sicherheitspapiere, Wertdokumente oder dergleichen, mit den folgende Schritten:
1.1 Bereitstellen eines ersten Substrats aus einer transluzenten Kunststofffolie,
1.2 Aufbringen einer ersten Beschichtung auf das erste Substrat,
1.3 Bereitstellen eines zweiten Substrats aus einer Kunststofffolie,
1.4 Aufbringen einer zweiten optisch variablen Beschichtung auf das zweite Substrat, wobei sich die zweite optisch variable Beschichtung von der ersten Beschichtung unterscheidet,
1.5 Registergenaues Kaschieren des ersten Substrats auf das zweite Substrat, so dass sich eine mehrschichtige Aufbau ergibt,
1.6 Abziehen des zweiten Substrats von dem mehrschichtigen Aufbau.

Allgemein ist eine optisch variable Beschichtung im Sinne dieser Erfindung eine Beschichtung, deren visuelles Erscheinungsbild sich bei Verkippen des Elements ändert. Beispielsweise ändert sich bei Verkippen der optisch variablen Beschichtung deren Farbe von Lila nach Grün, bewegt sich scheinbar ein Balken von einer Seite des Elements zu einer anderen Seite, werden beim Verkippen unterschiedliche Zeichen dargestellt oder ergibt sich ein sogenannter Pumpeffekt in Form einer sich vergrößernden oder verkleinernden Umrisslinie eines Bildmotivs. Eine optisch variable Beschichtung ist des Weiteren eine Beschichtung, in die eine aus dem Stand der Technik bekannte diffraktive Struktur oder ein Hologramm eingeprägt ist.

Eine metallische Beschichtung im Sinne dieser Erfindung besteht aus einem Metall oder einem Material, das eine reflektierende und metallisch glänzende Oberfläche aufweist, beispielsweise eine Lackschicht, in die metallische Pigmente eingebettet sind.

Der Erfindung liegt die Aufgabe zugrunde, ein gattungsgemäßes Sicherheitselement derart weiterzubilden, dass der Schutz gegenüber Fälschungen weiter erhöht wird.

Diese Aufgabe wird durch die Merkmale des unabhängigen Anspruchs gelöst. Weiterbildungen der Erfindung sind Gegenstand der abhängigen Ansprüche.

Erfindungsgemäß wird ein Sicherheitselement für Sicherheitspapiere, Wertdokumente oder dergleichen, mit den Verfahrensschritten nach Anspruch 1 hergestellt.

Transluzenz im Sinne dieser Erfindung bedeutet, dass ein Objekt, wie das Substrat oder die Kunststofffolie, auftreffendes Licht in einem bestimmten Anteil hindurchtreten lässt. Trifft Licht auf eine Seite des Objekts auf, wird ein bestimmter Anteil des Lichtes bis zu der anderen Seite des Objekts hindurch gelassen und tritt dort wieder aus. Je größer der prozentuale Anteil des hindurchtretenden Lichtes bezogen auf das auftreffende Licht ist, desto transluzenter ist das Objekt. Liegt der prozentuale Anteil bei mindestens 90 %, d.h. lässt das Objekt das auftreffende Licht wie bei einem Fenster nahezu ungeschwächt hindurchtreten, wird das Objekt als transparent bezeichnet. Ein Objekt hingegen, das weniger als 10 % und bevorzugt etwa 0 % des auftreffenden Lichtes hindurchtreten lässt, d.h. bei dem der Anteil des hindurchtretenden Lichtes bezogen auf das auftreffende Licht gering oder nahe oder gleich Null ist, wird als opak oder als nicht lichtdurchlässig bezeichnet.

Als Passer oder Register im Sinne dieser Erfindung wird die Lagegenauigkeit von Druckbildern oder anderer Elemente zueinander auf Vorder- und/oder Rückseite eines Substrats oder auf unterschiedlichen Substraten bezeichnet. Beispielsweise stören bei Teilen von Druckbildern, die sich in Durchsicht zu einem Gesamtdruckbild ergänzen, bereits geringe Abweichungen von weniger als 0,1 mm zwischen den jeweiligen Druckbildern den visuellen Eindruck in Durchsicht erheblich. Die DIN 16500-2: 1987-01 definiert als Passer die Genauigkeit in der Drucktechnik, mit der die vorgesehene Wiedergabegüte der zu reproduzierenden Details erreicht bzw. eingehalten wird.

Gemäß einer bevorzugten Ausführungsform werden vor Verfahrensschritt [1.2] diffraktive Strukturen und/oder Mikrospiegel in das erste Substrat eingebracht und wird in Schritt [1.2] die erste optisch variable Beschichtung auf den diffraktiven Strukturen und/oder Mikrospiegeln angeordnet. Alternativ dazu können vor Verfahrensschritt [1.4] diffraktive Strukturen und/oder Mikrospiegel in das zweite Substrat eingebracht werden und wird in Schritt [1.4] die zweite metallische oder optisch variable Beschichtung auf den diffraktiven Strukturen und/oder Mikrospiegeln angeordnet.

Erfindungsgemäß wird, in einer von zwei Gestaltungen, die erste optisch variable Beschichtung durch eine Farbschicht gebildet, die plättchenförmige metallische Partikel enthält, deren längste Kantenlänge 15 nm bis 1000 nm und deren Dicke 2 nm bis 100 nm beträgt, so dass die Farbschicht in Auflicht einen metallischen, bevorzugt goldenen Farbton und in Durchlicht einen bunten, bevorzugt blauen Farbton zeigt. Bevorzugt weisen die plättchenförmigen metallischen Partikel eine längste Kantenlänge von 15 nm bis 600 nm und besonders bevorzugt 20 nm bis 500 nm auf und eine Dicke von 2 nm bis 40 nm und besonders bevorzugt 4 nm bis 30 nm auf. Eine derartige Farbschicht ist beispielsweise aus der WO 2011/064162 A2 bekannt und wird auch als Gold-Blau-Farbe bezeichnet. Durchlicht liegt hierbei vor, wenn die Beleuchtung eines Gegenstands von der einen Seite und die Betrachtung von der anderen Seite erfolgt. Auflicht liegt vor, wenn die Beleuchtung und Betrachtung von derselben Seite eines Gegenstands aus erfolgt.

Als Farbschicht mit einem metallischen Farbton wird im Sinne dieser Erfindung ein Farbschicht bezeichnet, die eine metallisch spiegelnde Oberfläche mit einem metallfarbenen Farbton aufweist, der bevorzugt golden bzw. goldfarben, silbern bzw. silberfarben oder bronzefarben ist.

Als Farbschicht mit einem bunten Farbton wird im Sinne dieser Erfindung ein Farbschicht bezeichnet, die eine ein- oder mehrfarbige Oberfläche aufweist, bevorzugt eine einfarbig blaue, eine einfarbig grüne oder eine einfarbig rote.

Alternativ dazu kann die erste optisch variable Beschichtung auch durch einen mehrschichtigen Aufbau gebildet werden, der mindestens zwei semitransparenten Spiegelschichten und mindestens eine zwischen den mindestens zwei Spiegelschichten angeordnete dielektrische Schicht aufweist, wie er beispielsweise aus der DE 10 2009 058 243 A1 bekannt ist. Die Beschichtung zeigt hierbei bei Messung der Transmission von unpolarisiertem Licht im blauen Wellenlängenbereich von 420 nm bis 490 nm eine Resonanz mit einer Halbwertsbreite von 70 nm bis 150 nm. Bevorzugt ist die Resonanz der Beschichtung die einzige Resonanz im sichtbaren Bereich. Die mindestens zwei semitransparenten Spiegelschichten der Reflexionsschicht sind bevorzugt gebildet aus:
- Aluminium oder einer Aluminiumlegierung, wobei die dielektrische Abstandsschicht mit einer Dicke h und einem Brechungsindex v die Relation 120 nm < h ·v < 190 nm erfüllt oder
- Silber oder einer Silberlegierung, wobei die dielektrische Abstandsschicht mit einer Dicke h und einem Brechungsindex v die Relation 120 nm < h ·v < 170 nm oder 340 nm < h ·v < 400 nm erfüllt.

Weitere Ausführungsformen und konkrete Dickenangaben zu den verwendeten Schichten des mehrschichtigen Aufbaus sind aus der DE 10 2009 058 243 A1 bekannt, auf die diesbezüglich verwiesen wird.

Gemäß einer weiteren bevorzugten Ausführungsform besteht die metallische Beschichtung aus einem Metall, bevorzugt aus Aluminium.

Besonders vorteilhaft wird somit durch die Erfindung
1) eine erste Folie mit einem Gold-Blau-Effekt und mit einem Hologramm oder einem Motiv mit Mikrospiegeln erstellt,
2a) eine zweite Trägerfolie mit Colorshift oder/und einer Metallisierung aus Aluminium, jeweils auf diffraktiven Strukturen oder/und Mikrospiegeln mit Motiv, erstellt oder alternativ
2b) eine zweite Trägerfolie mit einem Aufsichts-/Durchsichtseffekt und mit einem Hologramm oder einem Motiv mit Mikrospiegeln (z.B. Aufsicht Lila und Durchsicht Grün) erstellt,
3) anschließend die erste Folie und die zweite Folie registergenau aufeinander kaschiert und schließlich
4) die zweite Trägerfolie von dem derart erzeugten mehrschichtigen Aufbau abgezogen, d.h. der Kaschieraufbau wird trenngewickelt.

Durch das Kaschieren der ersten Folie mit der zweiten Folie aus 2a) kann ein Gold-Blaueffekt neben einem Colorshift oder/und einer Aluminiummetallisierung jeweils auf diffraktive Strukturen oder/und Mikrospiegeln mit Motiv erhalten werden.

Alternativ kann durch das Kaschieren der ersten Folie mit der zweiten Folie aus 2b) ein Gold-Blaueffekt mit anderen Farben eines Aufsichts-/Durchsichtseffekts mit einem Hologramm oder mit Mikrospiegeln erhalten werden. Beispielsweise zeigt ein Bereich in Aufsicht Gold und in Durchsicht Blau und ein Bereich in Aufsicht Lila und Durchsicht Grün.

Besonders vorteilhaft ergibt sich somit ein Folienverbund, der zwei unterschiedliche metallische Aufsichtsfarben und zwei unterschiedliche Durchsichtsfarben enthält.

Des Weiteren ergibt sich besonders vorteilhaft, dass eine Druckannahmeschicht, die bei der ersten Folie ohnehin aufkaschiert oder gedruckt werden müsste, durch die Kaschierung gleich mit vorhanden ist. Ein Mehraufwand bzw. Mehrkostenaufwand ergibt sich somit lediglich durch die Prägung des UV-Lacks und die Metallisierung.

Des Weiteren ergibt sich besonders vorteilhaft, dass ein Folienverbund erzeugt werden kann, der Bereiche mit einem im PVD-Verfahren erhaltenen Gold-Blaueffekt neben Colorshift- bzw. Aluminiumbereichen enthält.

Die oben genannte Farbpalette beschränkt sich hierbei bei weitem nicht nur auf Gold/Blau. Andere Farben bzw. Durchsichtsfarben sind z. B. Rosa/Türkis; Silber/Lila; Blau/Gelb; Lila/Grün.

Die Erfindung ist des Weiteren nicht nur auf den oben genannten Gold-Blau-Effekt beschränkt, vielmehr können auch andere Farbpaare verwendet werden, da sich die unterschiedlichen Farbeindrücke lediglich durch die Schichtdicke der dielektrischen Schicht ergeben.

Gemäß einer bevorzugten Ausführungsform ist die metallische oder optisch variable Beschichtung musterförmig gestaltet und stellt eine visuell wahrnehmbare Information dar. Diese kann beispielsweise eine graphische Abbildung, ein Bild, eine Zahl, einen Buchstaben, einen Text oder sonstige Zeichen bilden. Besonders bevorzugt besteht die Information dabei aus positiven oder negativen Motiven. Bei einem positiven Motiv wird hierbei ein Motivelement selbst auf das Substrat aufgebracht, wohingegen bei einem negativen Motiv der das Motivelement umgebende Bereich auf das Substrat aufgebracht wird. Ein positives Motiv ist beispielsweise ein in dunkler Farbe auf das helle Substrat aufgedruckter Buchstabe. Ein negatives Motiv ist beispielsweise eine in dunkler Farbe auf das Substrat aufgebrachte Fläche, die innerhalb der Fläche einen unbedruckten Bereich in Form eines Buchstabens aufweist.

Gemäß einer weiteren bevorzugten Ausführungsform ist vorgesehen, dass wenigstens eine der dielektrischen Schichten des interferenzfähigen, mehrschichtigen Aufbaus aus Silizium-Dioxid (SiO₂) besteht. Alternativ kann eine dielektrische Schicht aus einer transparenten Druckschicht bestehen, die eine konstante Dicke aufweist. Die teildurchlässige Schicht des interferenzfähigen, mehrschichtigen Aufbaus besteht bevorzugt mindestens aus Chrom und/oder Nickel.

Eine Folie, die Bereiche mit einem im PVD-Verfahren erhaltenen Gold-Blaueffekt neben Colorshift- bzw. Aluminiumbereichen enthält, kann durch eine aus dem Stand der Technik bekannte bloße Metallisierung auf einer Folie nicht erzeugt werden, da hierbei zu wenig Steuerspuren vorhanden sind, Haftungsprobleme auftreten und mehrmaliger Waschfarbendruck erforderlich ist.

Das transluzente, bevorzugt transparente Substrat, auf das das erfindungsgemäße Sicherheitselement aufgebracht sein kann, besteht besonders bevorzugt aus mindestens einer Kunststofffolie.

Besonders bevorzugt kann zwischen dem Sicherheitselement und dem Träger eine Lackschicht angeordnet sein, die bevorzugt aus einem Prägelack besteht. Ein derartiger Prägelack kann beispielsweise ein UV-Lack sein, d.h. ein Lack, der unter Einwirkung von ultraviolettem Licht aushärtet, oder ein thermoplastischer Prägelack. In diesen Prägelack werden bevorzugt diffraktive Strukturen, Hologramme oder Mikrospiegel geprägt. Die Dicke dieser Lackschicht beträgt 1 µm bis 12 µm, bevorzugt 2 µm bis 7 µm.

Wertdokumente, in denen ein erfindungsgemäßes Sicherheitselement verwendet werden kann, sind insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, sowie Karten, wie beispielsweise Kredit- oder Debitkarten, und auch Produktsicherungselemente, wie Etiketten, Siegel, Verpackungen und dergleichen.

Besonders bevorzugt weisen diese Wertdokumente mindestens eine Öffnung auf, über der das erfindungsgemäße Sicherheitselement angeordnet wird. Das erfindungsgemäße Sicherheitselement ist hierbei derart auf der Oberfläche des Wertdokuments angeordnet, dass es die Öffnung bzw. Durchbrechung eines Wertdokuments mindestens teilweise überlappt. Besonders bevorzugt überlappt das erfindungsgemäße Sicherheitselement die Öffnung bzw. Durchbrechung des Wertdokuments vollständig, so dass es die Öffnung bzw. Durchbrechung des Wertdokuments verschließt.

Es versteht sich, dass die vorstehend genannten Merkmale nicht nur in den angegebenen Kombinationen, sondern auch in anderen Kombinationen einsetzbar sind, ohne den Rahmen der vorliegenden Erfindung zu verlassen, soweit dies von dem Schutzumfang der Ansprüche erfasst ist.

## Patentansprüche

1. Verfahren zur Herstellung eines Sicherheitselements für Sicherheitspapiere, Wertdokumente oder dergleichen, mit den folgenden Verfahrensschritten
[1.1] Bereitstellen eines ersten Substrats aus einer transluzenten Kunststofffolie,
[1.2] Aufbringen einer ersten optisch variablen Beschichtung auf das erste Substrat,
[1.3] Bereitstellen eines zweiten Substrats aus einer Kunststofffolie,
[1.4] Aufbringen einer zweiten metallischen oder optisch variablen Beschichtung auf das zweite Substrat, wobei sich die zweite metallische oder optisch variable Beschichtung von der ersten optisch variablen Beschichtung unterscheidet,
[1.5] registergenaues Kaschieren des ersten Substrats auf das zweite Substrat, so dass sich ein mehrschichtiger Aufbau ergibt,
[1.6] Abziehen des zweiten Substrats von dem mehrschichtigen Aufbau,
wobei die erste optisch variable Beschichtung aus einer Farbschicht gebildet wird, die plättchenförmige metallische Partikel enthält, deren längste Kantenlänge 15 nm bis 1000 nm und deren Dicke 2 nm bis 100 nm beträgt, so dass die Farbschicht in Auflicht einen metallischen, bevorzugt goldenen Farbton und in Durchlicht einen bunten, bevorzugt blauen Farbton zeigt, oder
aus einem mehrschichtigen Aufbau gebildet wird, der mindestens zwei semitransparente Spiegelschichten und mindestens eine zwischen den mindestens zwei Spiegelschichten angeordnete dielektrische Schicht aufweist, wobei die optisch variable Beschichtung bei Messung der Transmission von unpolarisiertem Licht im blauen Wellenlängenbereich von 420 nm bis 490 nm eine Resonanz mit einer Halbwertsbreite von 70 nm bis 150 nm zeigt.

2. Verfahren nach Anspruch 1, **dadurch gekennzeichnet, dass** vor Verfahrensschritt [1.2] diffraktive Strukturen und/oder Mikrospiegel in das erste Substrat eingebracht werden und in Schritt [1.2] die erste metallische oder optisch variable Beschichtung auf den diffraktiven Strukturen und/oder Mikrospiegeln angeordnet wird.

3. Verfahren nach Anspruch 1 oder 2, **dadurch gekennzeichnet, dass** vor Verfahrensschritt [1.4] diffraktive Strukturen und/oder Mikrospiegel in das zweite Substrat eingebracht werden und in Schritt [1.4] die zweite metallische oder optisch variable Beschichtung auf den diffraktiven Strukturen und/oder Mikrospiegeln angeordnet wird.

4. Sicherheitselement, hergestellt nach einem der vorigen Ansprüche, **dadurch gekennzeichnet, dass** die plättchenförmigen metallischen Partikel eine längste Kantenlänge von bevorzugt 15 nm bis 600 nm und besonders bevorzugt 20 nm bis 500 nm und eine Dicke von bevorzugt 2 nm bis 40 nm und besonders bevorzugt 4 nm bis 30 nm aufweisen.

5. Sicherheitselement, hergestellt nach einem der Ansprüche 1 bis 3, **dadurch gekennzeichnet, dass** die Resonanz die einzige Resonanz im sichtbaren Bereich ist.

6. Sicherheitselement nach Anspruch 5, **dadurch gekennzeichnet, dass** die mindestens zwei semitransparenten Spiegelschichten aus Aluminium oder einer Aluminiumlegierung gebildet sind und die dielektrische Abstandsschicht mit einer Dicke h und einem Brechungsindex v die Relation 120 nm < h ·v < 190 nm erfüllt.

7. Sicherheitselement nach Anspruch 5, **dadurch gekennzeichnet, dass** die mindestens zwei semitransparenten Spiegelschichten aus Silber oder einer Silberlegierung gebildet sind und die dielektrische Abstandsschicht mit einer Dicke h und einem Brechungsindex v die Relation 120 nm < h ·v < 170 nm oder 340 nm < h ·v < 400 nm erfüllt.

8. Sicherheitselement nach einem der Ansprüche 4 bis 7, **dadurch gekennzeichnet, dass** die metallische oder optisch variable Beschichtung aus einem interferenzfähigen, mehrschichtigen Aufbau besteht, wobei der interferenzfähige, mehrschichtige Aufbau mindestens die folgenden Schichten aufweist: eine Reflexionsschicht, eine dielektrische Schicht und eine teildurchlässige Schicht, wobei die dielektrische Schicht zwischen der Reflexionsschicht und der teildurchlässigen Schicht angeordnet ist.

9. Sicherheitselement nach einem der Ansprüche 4 bis 7, **dadurch gekennzeichnet, dass** die metallische oder optisch variable Beschichtung aus einem Metall besteht, bevorzugt aus Aluminium.

10. Sicherheitselement nach einem der Ansprüche 4 bis 9, **dadurch gekennzeichnet, dass** die metallische oder optisch variable Beschichtung musterförmig gestaltet ist und eine visuell wahrnehmbare Information darstellt, beispielsweise eine graphische Abbildung, ein Bild, eine Zahl, einen Buchstaben, einen Text oder sonstige Zeichen.

11. Sicherheitselement nach einem der Ansprüche 4 bis 10, **dadurch gekennzeichnet, dass** wenigstens eine der dielektrischen Schichten aus einer transparenten Druckschicht oder aus Siliziumdioxid besteht.

12. Sicherheitselement nach einem der Ansprüche 4 bis 11, **dadurch gekennzeichnet, dass** die teildurchlässige Schicht mindestens aus Chrom und/oder Nickel besteht.

## Claims

1. Method for producing a security element for security papers, valuable documents or the like, having the following method steps
[1.1] providing a first substrate made from a translucent plastics film,
[1.2] applying a first optically variable coating onto the first substrate,
[1.3] providing a second substrate made from a plastics film,
[1.4] applying a second metallic or optically variable coating onto the second substrate, wherein the second, metallic or optically variable coating differs from the first optically variable coating,
[1.5] laminating the first substrate onto the second substrate in accurate register to form a multilayer construction,
[1.6] pulling the second substrate off the multilayer construction,
wherein the first optically variable coating is formed from a colour layer containing metallic particles in the shape of small plates, the particles having a longest edge length of 15 nm to 1000 nm and a thickness of 2 nm to 100 nm, with the result that the colour layer shows a metallic, preferably golden hue in direct light and a coloured, preferably blue, hue in transmitted light, or
is formed from a multilayer construction comprising at least two semi-transparent reflective layers and at least one dielectric layer arranged between the at least two reflective layers, wherein the optically variable coating exhibits a resonance with a full width at half maximum of 70 nm to 150 nm in a measurement of the transmission of unpolarized light in the blue wavelength range of 420 nm to 490 nm.

2. Method according to Claim 1, **characterized in that** diffractive structures and/or micromirrors are introduced into the first substrate before method step [1.2], and, in step [1.2], the first metallic or optically variable coating is arranged on the diffractive structures and/or micromirrors.

3. Method according to Claim 1 or 2, **characterized in that** diffractive structures and/or micromirrors are introduced into the second substrate before method step [1.4], and, in step [1.4], the second metallic or optically variable coating is arranged on the diffractive structures and/or micromirrors.

4. Security element, produced according to one of the preceding claims, **characterized in that** the metallic particles in the shape of small plates have a longest edge length of preferably 15 nm to 600 nm and with particular preference from 20 nm to 500 nm and a thickness of preferably 2 nm to 40 nm and with particular preference from 4 nm to 30 nm.

5. Security element, produced according to one of Claims 1 to 3, **characterized in that** the resonance is the only resonance in the visible range.

6. Security element according to Claim 5, **characterized in that** the at least two semi-transparent reflective layers are formed from aluminium or an aluminium alloy and the dielectric spacer layer having a thickness h and a refractive index v satisfies the relation 120 nm < h v < 190 nm.

7. Security element according to Claim 5, **characterized in that** the at least two semi-transparent reflective layers are formed from silver or a silver alloy and the dielectric spacer layer having a thickness h and a refractive index v satisfies the relation 120 nm < hv < 170 nm or 340 nm < hv < 400 nm.

8. Security element according to one of Claims 4 to 7, **characterized in that** the metallic or optically variable coating consists of an interference-capable multilayer construction, wherein the interference-capable multilayer construction comprises at least the following layers: a reflection layer, a dielectric layer and a partially transmissive layer, wherein the dielectric layer is arranged between the reflection layer and the partially transmissive layer.

9. Security element according to one of Claims 4 to 7, **characterized in that** the metallic or optically variable coating consists of a metal, preferably of aluminium.

10. Security element according to one of Claims 4 to 9, **characterized in that** the metallic or optically variable coating is designed in the form of a pattern and represents a visually perceivable piece of information, for example a graphic depiction, an image, a number, a letter, a text or other characters.

11. Security element according to one of Claims 4 to 10, **characterized in that** at least one of the dielectric layers consists of a transparent printed layer or of a silicon dioxide layer.

12. Security element according to one of Claims 4 to 11, **characterized in that** the partially transmissive layer consists at least of chromium and/or nickel.

## Revendications

1. Procédé de fabrication d'un élément de sécurité pour papier sécurisé, documents de valeur et apparentés, avec les étapes de procédé suivantes
[1.1] préparation d'un premier substrat à partir d'un film plastique translucide,
[1.2] dépôt d'un premier revêtement optiquement variable sur le premier substrat,
[1.3] préparation d'un deuxième substrat à partir d'un film plastique,
[1.4] dépôt d'un deuxième revêtement métallique ou optiquement variable sur le deuxième substrat, dans lequel le deuxième revêtement métallique ou optiquement variable est différent du premier revêtement optiquement variable,
[1.5] lamination en parfait repérage du premier substrat sur le deuxième substrat, de façon à obtenir une composition à plusieurs couches,
[1.6] soustraction du deuxième substrat de la composition à plusieurs couches,
dans lequel le premier revêtement optiquement variable est formé d'une couche de couleur, laquelle contient des particules métalliques en forme de paillettes, dont la plus grande longueur d'arête vaut entre 15 nm et 1000 nm et dont l'épaisseur vaut entre 2 nm et 100 nm, de sorte que la couche de couleur présente à la lumière incidente une teinte métallique, de préférence dorée, et à la lumière transmise une teinte colorée, de préférence bleue, ou
est formé d'une composition à plusieurs couches, laquelle comporte au moins deux couches-miroirs semi-transparentes et au moins une couche diélectrique agencée entre les au moins deux couches-miroirs, dans lequel le revêtement optiquement variable présente, à la mesure de la transmission de lumière non-polarisée dans la gamme de longueurs d'onde bleue de 420 nm à 490 nm, une résonance avec une largeur à mi-hauteur de 70 nm à 150 nm.

2. Procédé selon la revendication 1, **caractérisé en ce que** préalablement à l'étape de procédé [1.2] des structures diffractives et/ou des micro-miroirs sont introduits dans le premier substrat et le premier revêtement métallique ou optiquement variable est agencé sur les structures diffractives et/ou les micro-miroirs à l'étape [1.2].

3. Procédé selon la revendication 1 ou 2, **caractérisé en ce que** préalablement à l'étape de procédé [1.4] des structures diffractives et/ou des micro-miroirs sont introduits dans le deuxième substrat et le deuxième revêtement métallique ou optiquement variable est agencé sur les structures diffractives et/ou les micro-miroirs à l'étape [1.4].

4. Élément de sécurité, fabriqué selon l'une des revendications précédentes, **caractérisé en ce que** les particules métalliques en forme de paillettes possèdent une longueur d'arête la plus grande valant de préférence entre 15 nm et 600 nm et plus particulièrement entre 20 nm et 500 nm et une épaisseur valant de préférence entre 2 nm et 40 nm et plus particulièrement entre 4 nm et 30 nm.

5. Élément de sécurité, fabriqué selon l'une des revendications 1 à 3, **caractérisé en ce que** la résonance est l'unique résonance dans le spectre visible.

6. Élément de sécurité selon la revendication 5, **caractérisé en ce que** les au moins deux couches-miroirs semi-transparentes sont formées à partir d'aluminium ou d'un alliage d'aluminium et la couche d'écartement diélectrique d'une épaisseur h et avec un indice de réfraction v satisfait la relation 120 nm < h · v < 190 nm.

7. Élément de sécurité selon la revendication 5, **caractérisé en ce que** les au moins deux couches-miroirs semi-transparentes sont formées à partir d'argent ou d'un alliage d'argent et la couche d'écartement diélectrique d'une épaisseur h et avec un indice de réfraction v satisfait la relation 120 nm < h · v < 170 nm ou 340 nm < h · v < 400 nm.

8. Élément de sécurité selon l'une des revendications 4 à 7, **caractérisé en ce que** le revêtement métallique ou optiquement variable est constitué d'une composition à plusieurs couches susceptible d'interférence, dans lequel la composition à plusieurs couches susceptible d'interférence comporte au moins les couches suivantes : une couche de réflexion, une couche diélectrique et une couche semi-translucide, dans lequel la couche diélectrique est agencée entre la couche de réflexion et la couche semi-translucide.

9. Élément de sécurité selon l'une des revendications 4 à 7, **caractérisé en ce que** le revêtement métallique ou optiquement variable est constitué d'un métal, de préférence d'aluminium.

10. Élément de sécurité selon l'une des revendications 4 à 9, **caractérisé en ce que** le revêtement métallique ou optiquement variable est conçu en forme de motif et produit une information visuellement perceptible, par exemple une figure graphique, une image, un nombre, un caractère, un texte ou d'autres signes.

11. Élément de sécurité selon l'une des revendications 4 à 10, **caractérisé en ce qu'**au moins une des couches diélectriques est constituée d'une couche imprimée transparente ou de dioxyde de silicium.

12. Élément de sécurité selon l'une des revendications 4 à 11, **caractérisé en ce que** la couche semi-translucide est constituée au moins de chrome et/ou de nickel.
